# EUROPÄISCHE PATENTANMELDUNG

(11) **EP 4 592 240 A1**
(43) Veröffentlichungstag der Anmeldung: **30.07.2025**
(21) Anmeldenummer: 25154650.3
(22) Anmeldetag: 29.01.2025
(51) Int. Cl.: B67C 3/00, B67C 3/02, B67C 3/20

(54) **FÜLLVORRICHTUNG, ANLAGE UND VERFAHREN ZUM BEFÜLLEN, VERSCHLIESSEN UND VERPACKEN VON BEHÄLTERN**

(30) Priorität: 29.01.2024 DE 102024102485
(71) Anmelder: KRONES AG, 93073 Neutraubling (DE)
(72) Erfinder: Poeschl, Stefan, 93073 Neutraubling (DE); Ott, Armin, 93073 Neutraubling (DE)
(74) Vertreter: Nordmeyer, Philipp Werner

(57) **Zusammenfassung**

Füllvorrichtung (10) zum Befüllen eines Behälters (100) mit einem mehrkomponentigen Füllprodukt, vorzugsweise in einer Getränkeabfüllanlage, wobei die Füllvorrichtung (10) aufweist: einen Hauptfüller (12), der eingerichtet ist, um eine Hauptkomponente des Füllprodukts in den Behälter (100) einzuleiten, wobei der Hauptfüller (12) vorzugsweise in Rundläuferbauweise ausgeführt ist, bei der die zu befüllenden Behälter (100) einem Füllerkarussell zugeführt und während des Transports entlang eines Teilkreises über Füllorgane, die am Außenumfang des Füllerkarussells montiert sind, mit der Hauptkomponente des Füllprodukts befüllt werden; einen Nebenfüller (14), der eingerichtet ist, um unterschiedliche Nebenkomponenten in den Behälter (100) einzuleiten; und eine Produktbestimmungseinrichtung (17), umfassend vorzugsweise eine Kamera, die eingerichtet ist, um vor der Befüllung des Behälters (100) durch den Nebenfüller (14) zumindest eine Eigenschaft des Behälters (100) zu ermitteln, wobei der Nebenfüller (14) eingerichtet ist, um in Abhängigkeit der so ermittelten Behältereigenschaft eine oder mehrere Nebenkomponenten auszuwählen und in den Behälter (100) einzuleiten.

## Beschreibung

### Technisches Gebiet

Die vorliegende Erfindung betrifft eine Füllvorrichtung zum Befüllen eines Behälters mit einem mehrkomponentigen Füllprodukt, vorzugsweise in einer Getränkeabfüllanlage, sowie eine Anlage und ein Verfahren zum Befüllen, Verschließen und Verpacken von Behältern.

### Stand der Technik

Es ist bekannt, Getränkebehälter wie etwa Flaschen oder Dosen nach der Befüllung mit einem Füllprodukt und nach dem Verschließen in Verpackungseinheiten, die als Gebinde bezeichnet werden, zusammenzufassen. So können die Behälter etwa mittels einer Schrumpffolie zu einem Gebinde von vier, sechs oder mehr Behältern gebündelt und verpackt werden, wodurch sie als Transport- und/oder Verkaufseinheit im Handel und in der Logistik einfacher handhabbar sind. Die Gebinde können für den Transport nochmals zusammengefasst und in Lagen zusammengestellt bzw. palettiert werden.

Neben der Zusammenfassung gleicher Produkte können gemischte Gebinde, die Getränkebehälter unterschiedlicher Sorten enthalten, hergestellt werden. Um gemischte Gebinde herzustellen, werden üblicherweise große Chargen von Gebinden gleicher Produkte hergestellt und in einem Hochregallager zwischengelagert. Anschließend werden die Gebinde in einer Kommissionieranlage depalettiert, entpackt und dann neu zusammengestellt zu gemischten Gebinden verpackt.

Die DE 10 2005 039 842 A1 beschreibt ein Verfahren zur Bildung von Mischgebinden aus sortenreinen Gebinden. Die EP 3 235 739 A1 beschreibt eine robotergestütze Kommissionieranlage zur Herstellung gemischter Gebinde.

Bei der Neukommissionierung der Produkte werden große Lagerflächen und Kommissionierflächen sowie teure Kommissionieranlagen benötigt. Zudem fällt zusätzlicher Verpackungsmüll an.

Oft sind Informationen über den Inhalt des Behälters, insbesondere im Fall von Getränkedosen oder Kartons, vor der Befüllung auf die Außenseite des Behälters gedruckt. Daraus folgt, dass die Reihenfolge der Behälter bei der Anlieferung an den Füller zur Bestückung der Füllorgane passen muss. Dies kann zu Problemen führen, wenn die Zuführung der Behälter zum Füller nicht fehlerfrei erfolgt, d.h. wenn beispielsweise durch Inspektion festgestellt wird, dass ein Behälter fehlt oder dessen Beschriftung/Design nicht zum zugeordneten Füllorgan einer bestimmten Sorte passt.

### Darstellung der Erfindung

Eine Aufgabe der Erfindung besteht darin, eine verbesserte Füllvorrichtung zum Befüllen eines Behälters mit einem mehrkomponentigen Füllprodukt sowie eine verbesserte Anlage und ein verbessertes Verfahren zum Befüllen, Verschließen und Verpacken von Behältern bereitzustellen.

Die Aufgabe wird durch eine Füllvorrichtung mit den Merkmalen des Anspruchs 1, eine Anlage mit den Merkmalen des Anspruchs 7 sowie ein Verfahren mit den Merkmalen des nebengeordneten Verfahrensanspruchs gelöst. Vorteilhafte Weiterbildungen folgen aus den Unteransprüchen, der folgenden Darstellung der Erfindung sowie der Beschreibung bevorzugter Ausführungsbeispiele.

Besonders bevorzugt kommen die Füllvorrichtung und die Anlage bei der Getränkeabfüllung zur Anwendung, beispielsweise zur Abfüllung von Wasser (still oder karbonisiert), Bier, Saft, Softdrinks, Smoothies, Milchprodukten, Mischgetränken und dergleichen.

Die Behälter können Flaschen aus Glas, PET, Dosen, Kartons oder geeignete Behälter anderer Beschaffenheit sein, die mit einem flüssigen Füllprodukt, insbesondere Getränk, befüllt werden können. Besonders bevorzugt sind die Füllvorrichtung und die Anlage zur Handhabung von Dosen, beispielsweise mit einem metallischen Anteil wie Aluminium oder Weißblech, eingerichtet.

Die Füllvorrichtung dient dem Befüllen von Behältern mit einem Füllprodukt. Das Füllprodukt umfasst zumindest zwei Komponenten, die hierin als "Hauptkomponente" und "Nebenkomponente(n)" bezeichnet sind, wobei durch die Bezeichnung keine Priorität, kein Mengenverhältnis oder dergleichen impliziert ist. Die Hauptkomponente ist vorzugsweise Wasser, still oder karbonisiert. Eine Nebenkomponente kann beispielsweise Sirup, Pulpe, Fruchtstückchen, Aromastoffe, Zusatzstoffe oder eine andere geeignete Komponente umfassen, die durch Eindosage in den Behälter gemeinsam mit der Hauptkomponente das finale Produkt festlegt.

Die Füllvorrichtung weist einen Hauptfüller auf, der eingerichtet ist, um die Hauptkomponente des Füllprodukts in den Behälter einzuleiten. Der Hauptfüller ist vorzugsweise in Rundläuferbauweise ausgeführt, bei der die zu befüllenden Behälter einem Füllerkarussell zugeführt und während des Transports entlang eines Teilkreises über Füllorgane, die am Außenumfang des Füllerkarussells montiert sind, mit der Hauptkomponente des Füllprodukts befüllt werden.

Die Füllvorrichtung weist ferner einen Nebenfüller auf, der eingerichtet ist, um prinzipiell unterschiedliche Nebenkomponenten in den Behälter einzuleiten. Mit "unterschiedlichen Nebenkomponenten" sind insbesondere unterschiedliche Sorten gemeint. So kann der Nebenfüller beispielsweise aus unterschiedlichen Aromastoffen, Siruparten, Zusatzstoffen usw. auswählen, um auf diese Weise das finale Produkt festzulegen. Allerdings sind mit der Formulierung "unterschiedliche Nebenkomponenten" beispielsweise auch verschiedene Mengen gleicher Sorte umfasst, so dass das finale Produkt unterschiedliche Konzentrationen der Nebenkomponente(n) enthalten kann.

Die Füllvorrichtung weist ferner eine Produktbestimmungseinrichtung auf, die eingerichtet ist, um vor der Befüllung des Behälters durch den Nebenfüller zumindest eine Eigenschaft des zu befüllenden Behälters zu ermitteln, wobei der Nebenfüller eingerichtet ist, um in Abhängigkeit der so ermittelten Eigenschaft eine oder mehrere Nebenkomponenten auszuwählen und entsprechend in den Behälter einzuleiten.

In anderen Worten, die Produktbestimmungseinrichtung erkennt, welcher Behältertyp vom Nebenfüller zu bedienen ist. So kann allgemein das Design des Behälters erkannt werden, beispielsweise der Aufdruck (Beschriftung, Code, grafische Gestaltung, Marke usw.) und/oder die Form und/oder das Material des Behälters und dergleichen. In Abhängigkeit der Bestimmung des Behältertyps durch die Produktbestimmungseinrichtung wird das zum Behältertyp passende Produkt im Nebenfüller hergestellt, indem die entsprechende(n) Nebenkomponente(n) in der gewünschten Menge in den Behälter eingeleitet werden. Die Produktbestimmungseinrichtung umfasst zu diesem Zweck vorzugsweise ein optisches Lesegerät, insbesondere eine Kamera.

Indem das finale Produkt durch den Nebenfüller außerhalb des Hauptfüllers behälterindividuell festgelegt wird, können die Behälter innerhalb einer Charge mit unterschiedlichen Produkten befüllt werden. Die Entscheidung über das finale Produkt wird durch die Produktbestimmungseinrichtung getroffen. Die Gesamtanlageneffektivität kann auf diese Weise gesteigert werden.

Ferner können aufwändige Sortierungen der Behälter vor der Füllvorrichtung entfallen, denn die Festlegung des finalen Produkts erfolgt nicht anhand einer Voreinstellung des Füllers, sondern die Füllvorrichtung kann auf den angelieferten Behälterstrom reagieren, auch wenn Behälter unterschiedlicher Sorten mehr oder weniger zufällig darin verteilt sind. Die Reihenfolge der Behälter bei der Anlieferung an den Füller kann und darf variieren, ohne dass dies zu Fehlabfüllungen und damit Ausschuss führt.

Vorzugsweise weist der Nebenfüller eine Dosageeinrichtung mit mehreren Dosageorganen auf, die eingerichtet sind, um jeweils eine Nebenkomponente, insbesondere Sorte, in den Behälter einzuleiten. In der Dosageeinrichtung kann final bestimmt werden, welches Produkt im Behälter hergestellt wird. Die Dosageeinrichtung legt die finale Sorte separat, d.h. nicht im eigentlichen Füller (Hauptfüller) fest.

Der Nebenfüller ist vorzugsweise hinter (stromabwärts) dem Hauptfüller angeordnet, in einer Förderrichtung der Behälter gesehen. Allerdings ist die Reihenfolge, in der die Hauptkomponente und die Nebenkomponente(n) in die Behälter eingeleitet werden, änderbar. In anderen Worten, der Hauptfüller kann sich hinter dem Nebenfüller befinden. Allerdings ist die erstgenannte Reihenfolge bevorzugt, um das finale Produkt möglichst spät festzulegen.

Vorzugsweise weist der Nebenfüller eine Transporteinrichtung auf, die eingerichtet ist, um den Behälter zum Hauptfüller oder vom Hauptfüller an eine Verschließvorrichtung zum Verschließen der Behälter mit je einem Behälterverschluss zu transportieren. Die Transporteinrichtung ist vorzugsweise eingerichtet ist, um den Behälter entlang einer geradlinigen Trajektorie zu transportieren. Zu diesem Zweck umfasst die Transporteinrichtung vorzugsweise ein Transportband und/oder eine Transportkette.

Besonders bevorzugt ist die Dosageeinrichtung an der Transporteinrichtung installiert, so dass die Dosageeinrichtung die Nebenkomponente(n) während des Transports des Behälters durch die Transporteinrichtung in den Behälter einleitet. Der Nebenfüller, umfassend die Transporteinrichtung sowie die Dosageeinrichtung, wird somit zum Transport der Behälter zum Hauptfüller oder vom Hauptfüller zur Verschließvorrichtung sowie synergetisch zur finalen Herstellung des Produkts im Behälter genutzt.

Vorzugsweise umfassen bzw. bilden die Transporteinrichtung und die Dosageeinrichtung mehrere parallele Transfer-/Dosagegassen, wobei ein Strom aus mehreren Behältern vor der

Dosageeinrichtung auf die mehreren Transfer-/Dosagegassen aufgeteilt wird, wodurch mehrere Behälter parallel mit einer Nebenkomponente befüllbar sind. Im Anschluss an die Dosage können die Behälter wieder auf einen Transportweg zusammengeführt werden.

Die oben genannte Aufgabe wird ferner durch eine Anlage zum Befüllen, Verschließen und Verpacken von Behältern, vorzugsweise in einer Getränkeabfüllanlage, gelöst. Die Anlage weist auf: eine Füllvorrichtung zum Befüllen der Behälter mit einem mehrkomponentigen Füllprodukt gemäß einer der vorstehend beschriebenen Ausführungsvarianten; eine Verschließvorrichtung, die eingerichtet ist, um die mit dem Füllprodukt befüllten Behälter mit einem Behälterverschluss zu verschließen, wobei die Verschließvorrichtung vorzugsweise in Rundläuferbauweise ausgeführt ist, bei der die zu verschließenden Behälter einem Verschließerkarussell zugeführt und während des Transports entlang eines Teilkreises über Verschließorgane, die am Außenumfang des Verschließerkarussells montiert sind, mit je einem Behälterverschluss verschlossen werden; und eine Verpackungseinrichtung, die eingerichtet ist, um die befüllten und verschlossenen Behälter in Gebinde zusammenzufassen.

Die Merkmale, technischen Wirkungen, Vorteile sowie Ausführungsbeispiele, die in Bezug auf die Füllvorrichtung beschrieben wurden, gelten analog für die Anlage.

Insbesondere ist die Verpackungseinrichtung eingerichtet, um die befüllten und verschlossenen Behälter in gemischte Gebinde zusammenzufassen.

Ein Behälterstrom mit Behältern unterschiedlicher Sorten kann so unmittelbar der Verschließvorrichtung und der Verpackungseinrichtung zugeführt werden, wo sie sofort zu gemischten Gebinden verpackt werden können. Aufwändige Kommissionierungsanlagen zur Herstellung gemischter Gebinde entfallen, ebenso wie große Lagerflächen.

Die Behälter durchlaufen somit die verschiedenen Stationen - Befüllen, Verschließen und Verpacken - und werden dabei entlang einer Förderrichtung transportiert. Der Transport kann durch Behandlungskarusselle und/oder Transportsterne entlang einer Kreisbahn und/oder durch Bänder, Ketten usw. entlang einer linearen Trajektorie und/oder entlang einer anderen geeigneten Trajektorie erfolgen. Die Förderrichtung ist somit nicht notwendigerweise als geradliniger Weg zu verstehen, sondern bezeichnet allgemein die gerichtete Trajektorie, entlang der sich die Behälter während der Behandlung bewegen. Bezeichnungen, die eine Prozessreihenfolge definieren, wie etwa "vor", "hinter", "stromabwärts", "stromaufwärts", beziehen sich hierbei auf die Förderrichtung der Behälter.

Vorzugsweise umfasst die Verpackungseinrichtung eine Packvorrichtung, die eingerichtet ist, um die Behälter in Gebinde zusammenzufassen und zu verpacken, mehrere parallele Transfergassen, die eingerichtet sind, um die Behälter entlang paralleler Wege der Packvorrichtung zuzuführen, und ein Verteilsystem, das eingerichtet ist, um die Behälter auf die Transfergassen zu verteilen. Auf diese Weise kann die Verpackungseinrichtung im laufenden Prozess unterschiedliche gemischte Gebinde kommissionieren. Die Transfergassen werden hierbei vom Verteilsystem vorzugsweise sortenrein bedient, d.h. eine Sorte je Transfergasse.

Die oben genannte Aufgabe wird ferner durch ein Verfahren zum Befüllen, Verschließen und Verpacken von Behältern, vorzugsweise in einer Getränkeabfüllanlage, gelöst. Das Verfahren weist auf: Einleiten einer Hauptkomponente und zumindest einer Nebenkomponente des Füllprodukts in die Behälter, wobei vor dem Einleiten der Nebenkomponente zumindest eine Behältereigenschaft des abzufüllenden Behälters ermittelt wird und in Abhängigkeit der so ermittelten Behältereigenschaft eine oder mehrere Nebenkomponenten ausgewählt und in den entsprechenden Behälter eingeleitet werden; Verschließen der mit dem Füllprodukt befüllten Behälter mit je einem Behälterverschluss; und Zusammenfassen und Verpacken der befüllten und verschlossenen Behälter in Gebinde, vorzugsweise gemischte Gebinde.

Die Merkmale, technischen Wirkungen, Vorteile sowie Ausführungsbeispiele, die in Bezug auf die Füllvorrichtung und die Anlage beschrieben wurden, gelten analog für das Verfahren.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale umgesetzt werden, insofern sich die Merkmale nicht widersprechen. Die folgende Beschreibung bevorzugter Ausführungsbeispiele erfolgt dabei mit Bezug auf die begleitenden Zeichnungen.

### Kurze Beschreibung der Figur

Bevorzugte weitere Ausführungsformen der Erfindung werden durch die nachfolgende Beschreibung der Figuren näher erläutert. Dabei zeigen:
- Figur 1: schematisch eine Anlage zum Befüllen, Verschließen und Verpacken von Behältern; und
- Figur 2: schematisch eine Anlage zum Befüllen, Verschließen und Verpacken von Behältern gemäß einem weiteren Ausführungsbeispiel.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholte Beschreibung dieser Elemente wird teilweise verzichtet, um Redundanz zu vermeiden.

Die Figur 1 zeigt schematisch eine Anlage 1 zum Befüllen, Verschließen und Verpacken von Behältern 100.

Die Behälter 100 durchlaufen verschiedene Stationen - insbesondere Befüllen, Verschließen und Verpacken - und werden dabei entlang einer Förderrichtung F transportiert. Der Transport kann durch Behandlungskarusselle und/oder Transportsterne entlang einer Kreisbahn und/oder durch Bänder, Ketten usw. entlang einer linearen Trajektorie und/oder entlang einer anderen geeigneten Trajektorie erfolgen. Die Förderrichtung F ist somit nicht notwendigerweise als geradliniger Weg zu verstehen, sondern bezeichnet allgemein die gerichtete Trajektorie, entlang der sich die Behälter 100 während der Behandlung bewegen.

Die Anlage 1 umfasst eine Füllvorrichtung 10 zum Befüllen der Behälter 100 mit einem mehrkomponentigen Füllprodukt. Besonders bevorzugt kommt die Anlage 1 bei der Getränkeabfüllung zur Anwendung, wobei die Füllvorrichtung 10 in diesem Fall zum Abfüllen von Getränken eingerichtet ist, beispielsweise von Wasser (still oder karbonisiert), Bier, Saft, Softdrinks, Smoothies, Milchprodukten, Mischgetränken und dergleichen.

Die Behälter 100 können Flaschen aus Glas, PET, Dosen, Kartons oder geeignete Behälter 100 anderer Beschaffenheit sein, die mit einem flüssigen Füllprodukt, insbesondere Getränk, befüllt werden können. Besonders bevorzugt ist die Anlage 1 zur Handhabung von Dosen, beispielsweise mit einem metallischen Anteil wie Aluminium oder Weißblech, eingerichtet.

Die Anlage 1 umfasst ferner eine Verschließvorrichtung 20, die eingerichtet ist, um die mit dem Füllprodukt befüllten Behälter 100 mit einem Behälterverschluss zu verschließen. Der Behälterverschluss kann ein Kronkorken, Drehverschluss, Korken, Dosendeckel oder ein anderer geeigneter Verschluss ein, um den befüllten Behälter 100 auslaufsicher zu verschließen.

Die Anlage 1 umfasst ferner eine Verpackungseinrichtung 30, die eingerichtet ist, um die befüllten und verschlossenen Behälter 100 in Gebinde zusammenzufassen, vorzugsweise gemischte Gebinde, d.h. Gebinde mit Behältern 100 unterschiedlicher Produktsorten.

Die Füllvorrichtung 10 umfasst einen Hauptfüller 12, der eingerichtet ist, um eine Hauptkomponente des Füllprodukts, vorzugsweise Wasser, still oder karbonisiert, in die Behälter 100 einzuleiten. Der Hauptfüller 12 ist vorzugsweise in Rundläuferbauweise ausgeführt, bei der die zu befüllenden Behälter 100 einem Füllerkarussell zugeführt und während des Transports entlang eines Teilkreises über Füllorgane, die am Außenumfang des Füllerkarussells montiert sind, mit dem Füllprodukt befüllt werden.

Das Füllprodukt umfasst neben der Hauptkomponente zumindest eine weitere Komponente, die hierin als Nebenkomponente bezeichnet ist. Die Nebenkomponente kann Sirup, Pulpe, Fruchtstückchen, Aromastoffe, Zusatzstoffe oder eine oder mehrere andere geeignete Komponenten umfassen, die durch Eindosage in den Behälter 100 gemeinsam mit der Hauptkomponente das finale Produkt festlegt. Die Festlegung des finalen Produkts erfolgt möglichst spät im Prozess.

Zu diesem Zweck umfasst die Füllvorrichtung 10 einen Nebenfüller 14, der sich gemäß dem vorliegenden Ausführungsbeispiel in Förderrichtung F gesehen hinter dem Hauptfüller 12 befindet. Allerdings ist die Reihenfolge, in der die Hauptkomponente und die Nebenkomponente(n) in die Behälter 100 eingeleitet werden, änderbar. In anderen Worten, der Hauptfüller 12 kann sich hinter dem Nebenfüller 14 befinden. Allerdings ist die in der Figur 1 gezeigte Reihenfolge bevorzugt, um das finale Produkt möglichst spät festzulegen.

Die Füllvorrichtung 10 ist für einen schnellen, flexiblen Sortenwechsel geeignet, insbesondere dann, wenn die verschiedenen Füllprodukte auf einem gemeinsamen Trägermedium - der Hauptkomponente - und verschiedenen Nebenkomponenten beruhen.

Der Nebenfüller 14 umfasst gemäß dem vorliegenden Ausführungsbeispiel eine Transporteinrichtung 15, die eingerichtet ist, um die Behälter 100 vom Hauptfüller 12 zur Verschließvorrichtung 20 zu transportieren. Die Transporteinrichtung 15 ist vorzugsweise eingerichtet, um die Behälter 100 entlang einer geradlinigen Trajektorie zu transportieren, vorzugsweise mittels eines Transportbands oder eine Transportkette.

Zwischen dem Hauptfüller 12 und der Verschließvorrichtung 20 ist eine Dosageeinrichtung 16 installiert, die vorzugsweise mehrere Dosageorgane 16a aufweist, zum Eindosieren der Nebenkomponente(n) in die Behälter 100. In der Dosageeinrichtung 16 kann final bestimmt werden, welches Produkt hergestellt und anschließend der Verschließvorrichtung 20 und der Verpackungseinrichtung 30 zugeführt wird.

Bei den Behältern 100, insbesondere Dosen oder Getränkekartons, ist der Inhalt mit der äußeren Erscheinung des Behälters 100, beispielsweise Dekoration (grafische Gestaltung, Farbe, Code usw.), Form, Material und dergleichen, verknüpft. Der Füllvorrichtung 10 werden Behälter 100 unterschiedlicher Typen, beispielsweise 200 Dosen für Produkt A, 200 Dosen für Produkt B usw., zugeführt. Dabei können sich an den Grenzen Behälter 100 unterschiedlicher Typen vermischen, etwa wenn die leeren Behälter 100 vor der Füllvorrichtung 10 depalettiert, vereinzelt, gereinigt, gegebenenfalls inspiziert und mit einem Mindesthaltbarkeitsdatum beschriftet werden.

Über eine Produktbestimmungseinrichtung 17, etwa eine Kamera, wird nun erkannt, welcher Behältertyp in die Dosageeinrichtung 16 eintritt. So kann allgemein das Design des Behälters 100 erkannt werden, beispielsweise der Aufdruck, die Form, das Material des Behälters 100 und dergleichen. In Abhängigkeit der Bestimmung des Behältertyps durch die Produktbestimmungseinrichtung 17 wird das zum Behältertyp passende Produkt im Nebenfüller 14 hergestellt, indem das entsprechende Dosageorgan 16a oder die entsprechenden Dosageorgane 16a die Nebenkomponente(n) in den Behälter 100 einleiten.

Der Nebenfüller 14, umfassend die Transporteinrichtung 15 und die Dosageeinrichtung 16, wird somit zum Transport der Behälter 100 vom Hauptfüller 12 zur Verschließvorrichtung 20 und synergetisch zur finalen Herstellung des Produkts im Behälter 100 genutzt.

Gemäß Ausführungsform der Figur 1 findet die Dosage der Nebenkomponente(n), d.h. von verschiedenen Aromastoffen, Pulpen, Sirup, Fruchtstückchen usw., zwischen dem Hauptfüller 12 und der Verschließvorrichtung 20 statt. Alternativ kann der Nebenfüller 14 vor dem Hauptfüller 12 angeordnet sein. In diesem Fall ist die Transporteinrichtung 15 eingerichtet, um die Behälter 100 zum Hauptfüller 12 zu transportieren.

Es ist möglich, dass zwei oder mehr Nebenkomponenten je Behälter 100 eindosiert werden, nachdem die Produktbestimmungseinrichtung 17 die Inhalte an der Behälterbeschaffenheit, etwa am Design, an einem Code auf dem Behälter 100 usw., erkannt hat.

Die Verschließvorrichtung 20 ist vorzugsweise in Rundläuferbauweise ausgeführt, bei der die zu verschließenden Behälter 100 einem Verschließerkarussell zugeführt und während des Transports entlang eines Teilkreises über Verschließorgane, die am Außenumfang des Verschließerkarussells montiert sind, mit je einem Behälterverschluss verschlossen werden.

Die befüllten und verschlossenen Behälter 100 werden anschließend der Verpackungseinrichtung 30 zugeführt. Dies erfolgt beispielsweise mittels einer weiteren Transporteinrichtung 31. Die Transporteinrichtung 31 ist vorzugsweise eingerichtet, um die Behälter 100 entlang einer geradlinigen Trajektorie zu transportieren, vorzugsweise mittels eines Transportbands oder eine Transportkette.

Zwischen der Verschließvorrichtung 20 und der Verpackungseinrichtung 30 kann ein Puffer installiert sein, um unterschiedliche Verarbeitungsgeschwindigkeiten zu kompensieren.

Die Behälter 100 werden anschließend von einem Verteilsystem 32 der Verpackungseinrichtung 30 vorzugsweise sortenrein auf Transfergassen 33 zu einer Packvorrichtung 34 gebracht, welche die Behälter 100 zu Gebinden zusammenfasst.

Die Verpackungseinrichtung 30 muss sich nicht unmittelbar an die Verschließvorrichtung 20 anschließen. So kann beispielsweise zwischen dem Verschließen und Verpacken der Behälter 100 eine Inspektion, Etikettierung, Reinigung, Pufferung usw. der Behälter 100 stattfinden.

Die Figur 2 zeigt schematisch eine Anlage 1 zum Befüllen, Verschließen und Verpacken von Behältern 100 gemäß einem weiteren Ausführungsbeispiel.

Im Fall der Figur 2 wird der Behälterstrom vor der Verschließvorrichtung 20, insbesondere in der Dosageeinrichtung 16, in mehrere Transfer-/Dosagegassen 18 aufgeteilt, wodurch Behälter 100 parallel dosiert werden können. Im Anschluss an die Dosage können die Behälter 100 wieder auf einen Transportweg zusammengeführt werden. Alternativ kann eine Verschließvorrichtung 20 je Transfer-/Dosagegasse 18 vorgesehen sein.

Indem das finale Produkt durch den Nebenfüller 14 außerhalb des Hauptfüllers 12 behälterindividuell festgelegt wird, können die Behälter 100 innerhalb einer Charge mit unterschiedlichen Produkten befüllt werden. Die Entscheidung über das finale Produkt wird durch die Produktbestimmungseinrichtung 17 getroffen. Die Gesamtanlageneffektivität kann auf diese Weise gesteigert werden.

Ferner können aufwändige Sortierungen der Behälter 100 vor der Füllvorrichtung 10 entfallen, denn die Festlegung des finalen Produkts erfolgt nicht anhand einer Voreinstellung des Füllers, sondern die Füllvorrichtung 10 kann insbesondere durch den externen Nebenfüller 14 auf den angelieferten Behälterstrom reagieren, auch wenn Behälter 100 unterschiedlicher Sorten/Beschaffenheit mehr oder weniger zufällig darin verteilt sind. Die Reihenfolge der Behälter 100 bei der Anlieferung an den Füller kann und darf variieren, ohne dass dies zu Fehlabfüllungen und damit Ausschuss führt.

Behälter 100 unterschiedlicher Sorten treffen hintereinander an der Verpackungseinrichtung 30 ein, wo sie sofort zu gemischten Gebinden verpackt werden können. Aufwändige Kommissionierungsanlagen zur Herstellung gemischter Gebinde entfallen, ebenso wie große Lagerflächen.

Soweit anwendbar, können alle einzelnen Merkmale, die in den Ausführungsbeispielen dargestellt sind, miteinander kombiniert und/oder ausgetauscht werden, ohne den Bereich der Erfindung zu verlassen.

### Bezugszeichenliste

- 1: Anlage zum Befüllen, Verschließen und Verpacken von Behältern
- 10: Füllvorrichtung
- 12: Hauptfüller
- 14: Nebenfüller
- 15: Transporteinrichtung
- 16: Dosageeinrichtung
- 16a: Dosageorgan
- 17: Produktbestimmungseinrichtung
- 18: Transfer-/Dosagegasse
- 20: Verschließvorrichtung
- 30: Verpackungseinrichtung
- 31: Transporteinrichtung
- 32: Verteilsystem
- 33: Transfergasse
- 34: Packvorrichtung
- 100: Behälter

- F: Förderrichtung

## Patentansprüche

1. Füllvorrichtung (10) zum Befüllen eines Behälters (100), mit einem mehrkomponentigen Füllprodukt, vorzugsweise in einer Getränkeabfüllanlage, wobei die Füllvorrichtung (10) aufweist:
einen Hauptfüller (12), der eingerichtet ist, um eine Hauptkomponente des Füllprodukts in den Behälter (100) einzuleiten, wobei der Hauptfüller (12) vorzugsweise in Rundläuferbauweise ausgeführt ist, bei der die zu befüllenden Behälter (100) einem Füllerkarussell zugeführt und während des Transports entlang eines Teilkreises über Füllorgane, die am Außenumfang des Füllerkarussells montiert sind, mit der Hauptkomponente des Füllprodukts befüllt werden;
einen Nebenfüller (14), der eingerichtet ist, um unterschiedliche Nebenkomponenten in den Behälter (100) einzuleiten; und
eine Produktbestimmungseinrichtung (17), umfassend vorzugsweise eine Kamera, die eingerichtet ist, um vor der Befüllung des Behälters (100) durch den Nebenfüller (14) zumindest eine Eigenschaft des Behälters (100) zu ermitteln, wobei der Nebenfüller (14) eingerichtet ist, um in Abhängigkeit der so ermittelten Behältereigenschaft eine oder mehrere Nebenkomponenten auszuwählen und in den Behälter (100) einzuleiten.

2. Füllvorrichtung (10) nach Anspruch 1, **dadurch gekennzeichnet, dass** die Produktbestimmungseinrichtung (17) eingerichtet ist, um einen Aufdruck auf dem Behälter (100) und/oder eine äußere Form des Behälters (100) und/oder eine Materialeigenschaft des Behälters (100) zu ermitteln.

3. Füllvorrichtung (10) nach Anspruch 1 oder 2, **dadurch gekennzeichnet, dass** der Nebenfüller (14) eine Dosageeinrichtung (16) mit mehreren Dosageorganen (16a) aufweist, die eingerichtet sind, um jeweils eine Nebenkomponente in den Behälter (100) einzuleiten.

4. Füllvorrichtung (10) nach einem der vorigen Ansprüche, **dadurch gekennzeichnet, dass** der Nebenfüller (14) eine Transporteinrichtung (15) aufweist, die eingerichtet ist, um den Behälter (100) zum Hauptfüller (12) oder vom Hauptfüller (12) an eine Verschließvorrichtung (20) zum Verschließen der Behälter mit je einem Behälterverschluss zu transportieren, wobei die Transporteinrichtung (15) vorzugsweise eingerichtet ist, um den Behälter (100) entlang einer geradlinigen Trajektorie zu transportieren.

5. Füllvorrichtung (10) nach Anspruch 3 und 4, **dadurch gekennzeichnet, dass** die Dosageeinrichtung (16) an der Transporteinrichtung (15) installiert ist, so dass die Dosageeinrichtung (16) die Nebenkomponente während des Transports des Behälters (100) durch die Transporteinrichtung (15) in den Behälter (100) einleitet.

6. Füllvorrichtung (10) nach Anspruch 3 und 4 oder Anspruch 5, **dadurch gekennzeichnet, dass** die Transporteinrichtung (15) und die Dosageeinrichtung (16) mehrere parallele Transfer-/Dosagegassen (18) umfassen, wobei ein Strom aus mehreren Behältern (100) vor der Dosageeinrichtung (16) auf die mehreren Transfer-/Dosagegassen (18) aufgeteilt wird, wodurch mehrere Behälter (100) parallel mit Nebenkomponenten befüllbar sind.

7. Anlage (1) zum Befüllen, Verschließen und Verpacken von Behältern (100), vorzugsweise in einer Getränkeabfüllanlage, die aufweist:
eine Füllvorrichtung (10) zum Befüllen der Behälter (100) mit einem mehrkomponentigen Füllprodukt gemäß einem der vorigen Ansprüche;
eine Verschließvorrichtung (20), die eingerichtet ist, um die mit dem Füllprodukt befüllten Behälter (100) mit einem Behälterverschluss zu verschließen, wobei die Verschließvorrichtung (20) vorzugsweise in Rundläuferbauweise ausgeführt ist, bei der die zu verschließenden Behälter (100) einem Verschließerkarussell zugeführt und während des Transports entlang eines Teilkreises über Verschließorgane, die am Außenumfang des Verschließerkarussells montiert sind, mit je einem Behälterverschluss verschlossen werden; und
eine Verpackungseinrichtung (30), die eingerichtet ist, um die befüllten und verschlossenen Behälter (100) in Gebinde zusammenzufassen.

8. Anlage (1) nach Anspruch 7, **dadurch gekennzeichnet, dass** die Verpackungseinrichtung (30) eingerichtet ist, um die befüllten und verschlossenen Behälter (100) in gemischte Gebinde zusammenzufassen.

9. Anlage (1) nach Anspruch 7 oder 8, **dadurch gekennzeichnet, dass** die Verpackungseinrichtung (30) eine Packvorrichtung (34), die eingerichtet ist, um die Behälter (100) in Gebinde zusammenzufassen, mehrere parallele Transfergassen (33), die eingerichtet sind, um die Behälter (100) entlang paralleler Wege der Packvorrichtung (34) zuzuführen, und ein Verteilsystem (32) umfasst, das eingerichtet ist, um die Behälter (100) auf die Transfergassen (33) zu verteilen, vorzugsweise sortenrein.

10. Verfahren zum Befüllen, Verschließen und Verpacken von Behältern (100), vorzugsweise in einer Getränkeabfüllanlage, das aufweist:
Einleiten einer Hauptkomponente und zumindest einer Nebenkomponente des Füllprodukts in die Behälter (100), wobei vor dem Einleiten der Nebenkomponente zumindest eine Behältereigenschaft des abzufüllenden Behälters (100) ermittelt wird und in Abhängigkeit der so ermittelten Behältereigenschaft eine oder mehrere Nebenkomponenten ausgewählt und in den entsprechenden Behälter (100) eingeleitet werden;
Verschließen der mit dem Füllprodukt befüllten Behälter (100) mit je einem Behälterverschluss; und
Zusammenfassen und Verpacken der befüllten und verschlossenen Behälter (100) in Gebinde, vorzugsweise gemischte Gebinde.

11. Verfahren nach Anspruch 10, **dadurch gekennzeichnet, dass** das Verfahren mit einer Anlage nach einem der Ansprüche 7 bis 9 durchgeführt wird.

12. Verfahren nach Anspruch 10 oder 11, **dadurch gekennzeichnet, dass** die Hauptkomponente des Füllprodukts Wasser ist und die Nebenkomponenten Sirup und/oder Pulpe und/oder Fruchtstückchen und/oder Aromastoffe und/oder Zusatzstoffe umfassen.

13. Verfahren nach einem der Ansprüche 10 bis 12, **dadurch gekennzeichnet, dass** die Behälter (100) Getränkedosen sind.
